# EUROPÄISCHE PATENTSCHRIFT

(11) **EP 2 357 299 B1**
(45) Veröffentlichungstag und Bekanntmachung des Hinweises auf die Patenterteilung: **06.09.2017**
(21) Anmeldenummer: 11000178.1
(22) Anmeldetag: 12.01.2011
(51) Int. Cl.: E04F 15/20

(54) **Fußbodenpaneel**
Floor panel
Panneau de sol

(30) Priorität: 12.02.2010 DE 202010002333 U
(43) Veröffentlichungstag der Anmeldung: 17.08.2011
(73) Patentinhaber: Barlinek S.A., 25-323 Kielce (PL)
(72) Erfinder: Solowow, Michal, 25-369 Kielce (PL)
(74) Vertreter: Bischof, Oliver

(56) Entgegenhaltungen:
- EP-A1- 2 270 292
- EP-A1- 2 320 006
- WO-A2-2007/067789
- DE-A1-102005 013 342

## Beschreibung

Die Erfindung betrifft einen Satz gleicher plattenförmiger, rechteckiger Fußbodenpaneele, die jeweils aufweisen:
- eine Trittfläche,
- eine der Trittfläche gegenüberliegende Basisfläche,
- zwei parallel zueinander liegende stirnseitige, schmale Seitenflächen und zwei übrige, in Längsrichtung verlaufende, ebenso zueinander parallele Seitenflächen, wobei alle Seitenflächen durch die Trittfläche und Basisfläche begrenzt sind,
- wenigstens ein Paar von an den Seitenflächen des Fußbodenpaneels eingearbeiteten, zueinander kompatiblen Blockierungsmitteln, mit denen das Fußbodenpaneel gegenüber einem benachbarten gleichen Fußbodenpaneel zumindest in einer Verlegeebene festlegbar ist,
- wenigstens ein Paar von an den selben Seitenflächen des Fußbodenpaneels angeordneten, aneinander haftenden Klettverschluss-Elementen, mit denen das Fußbodenpaneel gegenüber dem benachbarten Fußbodenpaneel zumindest senkrecht zur Verlegeebene festlegbar ist,
- wobei das eine Blockierungsmittel einen über die Stossfläche hinausragenden Schenkel aufweist, der in eine auf die Nutzschicht gerichtete Lippe ausläuft,
- wobei das andere Blockierungsmittel eine an der Kernschicht eingearbeitete Nut aufweist, in die die Lippe des benachbarten gleichen Fußbodenpaneels eingreift und die in das Kopfstück übergeht,
- wobei das Fußbodenpaneel wenigstens ein erstes, zusätzliches Verriegelungsmittel und wenigstens ein zweites, im Material des Fußbodenpaneels geformtes, mit dem ersten zusammenwirkendes zusätzliches Verriegelungsmittel aufweist, - die beiden zusätzlichen Verriegelungsmittel die Verbindung stabilisieren, welche durch die Klettverschluss-Elemente gebildet ist.

Die Fußbodenpaneele der eingangs genannten Art sind aus WO 2007/067789 A2 bekannt. Die WO 2007/067789 A2 beschreibt klapp- und einrastbare Fußbodenpaneele die plattenförmig, rechteckig ausgebildet sind. Die Fußbodenpaneele weisen auf ihrer Oberseite eine Trittfläche und auf ihrer Unterseite eine Basisfläche auf, die der Trittfläche gegenüber liegt. Neben der Trittfläche und der Basisfläche weisen die Fußbodenpaneele zwei parallel zueinander liegende stirnseitige, schmale Seitenflächen und zwei in Längsrichtung verlaufende, zueinander parallele Längsseitenflächen auf. Sämtliche Seitenflächen sind dabei begrenzt ausgestaltet. Zudem sind an den Längsseitenflachen eines jeden Fußbodenpaneels Blockierungsmittel eingearbeitet, die im Verlegezustand, ein Paar bildend, zueinander kompatibel sind, nämlich mit denen ein Fußbodenpaneel gegenüber einem benachbarten Fußbodenpaneel in der Verlegeebene festlegbar ist. Um das Fußbodenpaneel gegenüber dem benachbarten Fußbodenpaneel senkrecht zur Verlegeebene festzulegen, weist dieses an den Kopfseiten ein Paar von KlettverschlussElementen auf. Um die durch die Klettverschluss-Elemente gebildete Verbindung zwischen den zwei Fußbodenpaneelen zu stabilisieren, weisen die Fußbodenpaneele an ihren Kopfseiten im Material der Fußbodenpaneele geformte erste und zweite Verriegelungsmittel auf, die zusammenwirken und die Verbindung in waagerechter Richtung stabilisieren.

Nachteilig bei der bekannten Konstruktionslösung ist, dass der Klettverschluß und die vorhandenen Blockierungsmittel keine ausreichend stabile Verbindung der Fußbodenpaneele miteinander gewährleisten können.

Aufgabe der Erfindung ist, ein plattenförmiges, rechteckiges Fußbodenpaneel mit profilierten Seitenflächen zu konzipieren, das mit einfachen technischen Mitteln ausgestattet ist, die es ermöglichen, die Stabilität der Verbindung der Fußbodenpaneele miteinander zu verbessern.

Diese Aufgabe ist durch ein gattungsgemäßes Fußbodenpaneel gelöst, bei dem
- die Nut des anderen Blockierungsmittels einen Nutboden aufweist, dessen Breitenmaß größer als eine lichte Breite der Nut ist,
- die Lippe des einen Blockierungsmittels sich in Richtung Unterschicht derart verjüngt, dass sich mit einem Wandabschnitt und dem die Lippe tragenden Schenkel eine Ausnehmung bildet, in die das Kopfstück eingreift,
- die Ausnehmung einen Boden aufweist, der breiter als eine lichte Breite der Ausnehmung ist,
   und bei dem,
- die beiden Stossflächen jeweils bis zu einer in der Kernschicht eingebrachten Abstufung reichen, die das besagte erste und zweite zusätzliche Verriegelungsmittel bilden,
wobei die Stossflächen und/oder die Abstufungen ein Spiel bilden.

Als zusätzliche Verriegelungsmittel sollen zueinander kompatible schräge Wände, scharfe Kanten und/oder Abstufungen an den Seitenflachen sowie trapezförmige Nuten und Kopfstücke verstanden werden, die im Weiteren noch beschrieben werden.

So können zusätzliche, stabilisierende Verriegelungsmittel zum Einsatz kommen, die am Material des Fußbodenpaneels, insbesondere an dessen Kernschicht eingearbeitet sind und die im Verlegezustand unter Einwirkung von Druckkraft des einen oder anderen Verriegelungsmittels einer linearen Verformung unterliegen. Als lineare Verformung soll eine geradlinige, parallel zum Klettverschluss-Element verlaufende Deformierung an der Kernschicht verstanden werden. So kann die Lage der Fußbodenpaneele in einer senkrecht zur Trittfläche angeordneten Ebene fixiert werden.

Als weiterer Vorteil ist eine trittschalldämmende Wirkung von an den Fußbodenpaneelen angebrachten Klettverschlusselementen zu sehen. Die Klettverschluss-Elemente tragen dazu bei, dass die lästigen, beim Darüberlaufen auftretenden Knistergeräusche vermieden oder eingeschränkt werden können.

Die als Fußbodenpaneele bezeichneten Elemente können auch auf Wänden, Decken und Fassaden verlegt werden. Der Begriff "Fußbodenpaneel" soll daher nicht einschränkend auf eine Fußbodenverlegung verstanden werden.

Die Klettverschluss-Elemente können jeweils ein Paar von Flausch- und Pilzbändern oder Velours- und Häkchenbändern umfassen. Die auf die Fußbodenpaneelen angeklebten Bänder können aus Polyethylen, Nylon, Polyvinylchlorid, insbesondere aus Polyester bestehen. Beim Zusammenfügen der Fußbodenpaneele werden vorzugsweise Flausch- und Pilzbänder eingesetzt, da sich diese für starke Beanspruchungen eignen.

Der Begriff "Pilzband" soll auch von einer herkömmlichen Pilzform abweichende, hakenartig in den Flausch eingreifende Kopfelemente umfassen, die eine Doppel-J-Form, eine polygonale, insbesondere dreieckige Form, eine "Palm Tree"-Form und andere Formen aufweisen können.

Für den Einsatz bei den Fußbodenpaneelen gemäß Erfindung eignen sich insbesondere Flausch- und Pilzbänder, die von der Firma VELCRO Inc., Manchester, USA, vertrieben werden. Die für die Fußbodenpaneele ausgewählten VELCRO-Bänder sind dünn, flexibel, widerstandsfähig und zeichnen sich durch eine sehr gute Verschlussleistung aus.

Wegen ihrer einfachen Anwendung werden vorzugsweise selbstklebende Bänder gewählt, deren Einsatz lediglich das Ablösen eines Schutzpapiers und ein festes Drücken auf das Fußbodenpaneel erfordert.

Bei den selbstklebenden VELCRO-Bänder handelt es sich um semipermanente Klebeverbindungen, also solche, die für wenige Schließzyklen geeignet sind. Bei den aufeinander gepressten Flausch- und Pilzbändern kommt es im Lauf der Zeit praktisch zu keinem Haltekraftverlust, da im Wesentlichen keine Schließzyklen des Klettverschlusses vorgesehen sind. Ein spürbarer Haltekraftverlust kann normalerweise erst nach mehreren, beispielsweise nach 30 Schließzyklen, auftreten. Dies ist bei den verlegten Fußbodenpaneelen nicht zu erwarten.

Bei den erfindungsgemäßen Fußbodenpaneelen erfüllen die VELCRO-Bänder (Flausch- und Pilzbänder) zugleich andere Funktionen als nur die Herstellung eines mechanischen Klettverschlusses. Beispielsweise sorgen sie für eine erhöhte Schallabsorption. Sie sind dauerhaft imprägniert und weisen eine wasserabweisende Oberfläche auf, die schnell trocknet. Sie unterliegen keiner Belastung von Kleininsekten, weil sie aus synthetischen Polyesterfasern hergestellt sind. Sollten die Fußbodenpaneele zur Erstellung von Bodenbelägen in sanitären Einrichtungen oder in Krankenhäusern eingesetzt werden, so empfiehlt es sich, die Klettverschlusselemente antibakteriell auszurüsten.

Die Klettverschluss-Elemente sind an den selben in Längsrichtung verlaufenden Seitenflächen und/oder an den selben schmalen Seitenflächen der Fußbodenpaneele angebracht. Damit dienen sie sowohl in Längs- als auch in Querrichtung als Halteelemente.

Die Fußbodenpaneele gemäß Erfindung können aus Holz, Holzwerkstoff, Kunststoff oder Metall hergestellt sein, und zwar in einer mehrschichtigen oder massiven Ausführung. Darüber hinaus können die Fußbodenpaneele aus sogenanntem HDF-Laminat (high density fiberboard) oder aus MDF-Laminat (medium density fiberboard) oder aus anderen, darin Holzwerkstoff-Kunststoff-Kombinationen gefertigt sein.

Vorzugsweise ist eine dreischichtige, kombinierte Ausführungsform aus Holz und Holzwerkstoff gewählt, die eine Putzschicht, eine mittlere Kernschicht und eine Bodenschicht beinhaltet. Dabei kann die Nutzschicht mit senkrecht zur Trittfläche verlaufenden Stoßflächen begrenzt sein. Diese Stoßflächen bzw. Stöße können bis zur Trittfläche reichen und dort eine Kante bilden. Die Kante kann auch abgeschrägt oder geringfügig bzw. stark abgerundet sein und zwar so, dass die verlegten Fußbodenpaneele ein Muster von sichtbaren, zueinander parallel verlaufenden, die Fugen imitierenden, trichterförmigen Nuten bilden. Diese Ausführung der Nutzschicht kann die Reinigung und Entstaubung der die Fugen imitierenden Nuten erleichtern.

Das erste zusätzliche Verriegelungsmittel kann durch einen an der Kernschicht schräg verlaufenden Wandflächenabschnitt gebildet sein, der an der Seitenfläche zwischen der Nutzschicht und der Bodenschicht angeordnet ist und an oder oberhalb der Bodenschicht gegenüber der Stoßfläche zurückversetzt ist. Das zweite, mit dem ersten zusammenwirkende zusätzliche Verriegelungsmittel kann durch wenigstens eine scharfe Kante gebildet sein, die über die Stoßfläche der Nutzschicht um einen geringfügigen Betrag hinausragt und im Verlegezustand gegen die geneigte Wandfläche des benachbarten Fußbodenpaneels drückt.

Die besagte scharfe Kante kann an einem auf die Bodenschicht gerichteten, trapezförmigen Vorsprung angeordnet sein. Vorzugsweise ist die Kante durch eine an der Kernschicht angeordnete, schräge Wandfläche des Vorsprungs und seine der Bodenschicht zugewandte, ebene Oberfläche gebildet, an der das Klettverschluss-Element befestigt ist. Selbstverständlich soll die scharfe Kante parallel zur Seitenflächenverlauf und zur Basisfläche angeordnet sein.

Es können auch zusätzliche, stabilisierende Verriegelungsmittel vorgeschlagen werden, die auf anderem Konstruktionsprinzip beruhen. So kann anstelle der linearen Verformung wenigstens eine schnapperartige Verbindung zum Einsatz kommen, welche im Verlegezustand senkrecht zur Verlegeebene wirkt. Die schnapperartige Verbindung kann durch eine an der Kernschicht angeordnete, schräge und in eine Rastnase auslaufende Wandfläche sowie durch einen Rezess des benachbarten Fußbodenpaneels (Gegenpaneels) gebildet sein, der im Verlegezustand an der über die Stoßfläche ragende Rastnase hakt. Der Rezess bzw. Stufe kann an dem besagten Vorsprung angeordnet sein, der das Klettverschluss-Element trägt.

Bei der erfindungsgemäßen Ausführungsform reichen die senkrechten Stoßflächen jeweils bis zu einer in der Kernschicht eingearbeiteten Abstufung, die zueinander kompatibel sind und sich im Verlegezustand überlappen. Vorteilhaft bilden die Abstufungen ein geringfügiges Spiel. Das Spiel kann auch durch die Stoßflächen gebildet sein.

Außerdem können die Abstufungen jeweils in einen senkrecht oder schräg in Richtung Unterschicht verlaufenden Wandabschnitt übergehen, wobei die beiden Wandabschnitte im Verlegezustand wenigstens teilweise miteinander kontaktieren.

Das Fußbodenpaneel gemäß Erfindung kann auch über bekannte Verriegelungs- bzw. Blockierungsmittel in der Art eines nach außen ragenden Schenkels mit Lippe und einer Nut zur Aufnahme dieser Lippe verfügen.

Allerdings kann die Lippe in ihrem Querschnitt eine umgekehrte Trapezform haben, bei der die Trapezbasis an einem freien Ende der Lippe angeordnet ist. Dementsprechend kann die Nut einen gegenüber einer lichten Breite der Nut breiteren Nutboden aufweisen. Da ein Hineindrücken einer solchen Lippe in die Nut schwierig und nur über die Biegsamkeit des Schenkels zu verwirklichen ist, wird es vorgeschlagen, eine Innenkante der Lippe abzurunden, so dass eine entsprechend geneigte Nutflanke über die entstandene Abrundung gleiten kann.

Es wurde festgestellt, dass ein Fußbodenbelag, der aus über Klettverschlüsse miteinander verbundenen und mit zusätzlichen Verriegelungsmitteln versehenen Fußbodenpaneelen entstanden ist, eben und ausreichend stabil ist, d. h. praktisch auch bei gewissen Fertigungstoleranzen noch spielfrei bleibt. Die mechanische Verbindung zweier Fußbodenpaneele mittels Klettverschlüsse ist ausreichend stark und dauerhaft. Außerdem lassen sich die gefügten Fußbodenpaneele voneinander einfach lösen.

Von großem Vorteil ist, dass die über Klettverschlüsse miteinander verbundenen Fußbodenpaneele eine verbesserte Schalldämmung aufweisen. Durch herkömmliche und zusätzliche Verriegelungsmittel, wie lineare Verformung, kann eine stabile Lage in allen Richtungen, darin insbesondere senkrecht zur Verlegeebene gesichert werden.

Schließlich bezieht sich die Erfindung auch auf einen aus gefügten Fußbodenpaneelen der vorstehend benannten Art bestehenden Flächenbelag. Der Flächenbelag kann ein Fußboden, eine Wand- oder Deckenverkleidung sein.

Ausführungsbeispiele der Erfindung sind anhand der Zeichnungen gemäß den Figuren 13, 14, 15 und 16 näher erläutert. Die in den Figuren 1 bis 12 und 17 und 18 dargestellten Ausführungsbeispiele geben nicht die Erfindung wieder. Die Figuren zeigen:
- Fig. 1: ein nicht zur Erfindung gehörendes Fußbodenpaneel in einem Schnitt durch seine Schmalseiten, jedoch ohne KlettverschlussElemente;
- Fig. 2: ein vergrößertes Detail einer Verbindung zweier Fußbodenpaneele gemäß Fig. 1 über Klettverschluss-Elemente, mit angedeutetem Verformungsbereich;
- Figuren 3a und 3b: die Fußbodenpaneele gemäß Fig. 2 vor ihrer Zusammenfügung, jeweils in einer vergrößerten Darstellung;
- Fig. 4: die in Fig. 2 gezeigten Fußbodenpaneele während der Verlegung, in einer perspektivischen Ansicht;
- Fig. 5: ein anderes nicht zur Erfindung gehörendes Fußbodenpaneel, in einem Schnitt durch seine Schmalseiten, ebenso ohne Klettverschluss-Elemente;
- Figuren 6a und 6b: die Fußbodenpaneele gemäß Fig. 5 vor ihrer Zusammenfügung, jeweils in einer vergrößerten Darstellung;
- Fig. 7: zwei zusammengefügte Fußbodenpaneele gemäß Fig. 5, mit sichtbarem Klettverschluss, in einem Schnitt durch ihre Schmalseiten;
- Figuren 8a und 8b: vergrößerte Details der gegenüberliegenden Seitenflächen eines dritten Fußbodenpaneels, dass nicht zur Erfindung gehört;
- Fig. 9: ein vergrößertes Detail einer Verbindung zweier Fußbodenpaneele gemäß Fig. 8 über Klettverschluss-Elemente, mit sichtbarer Rastverbindung;
- Fig. 10: eine von der Fig. 3 etwas abweichende Ausführungsform der Fußbodenpaneele, vor ihrer Verbindung miteinander;
- Fig. 11: ein nicht zur Erfindung gehörendes Fußbodenpaneel in Draufsicht auf seine Flachseite;
- Fig. 12: ein vergrößertes Detail des Fußbodenpaneels gemäß Fig. 5, mit abgerundeter Innenkante der Lippe;
- Fig. 13: ein erfindungsgemäßes Fußbodenpaneel, aufweisend Abstufungen an seinen Seitenflächen, in einer Schnittdarstellung;
- Fig. 14: zwei zusammengefügte erfindungsgemäße Fußbodenpaneele gemäß Fig. 13, mit sichtbarem Klettverschluss, in einer Schnittdarstellung;
- Figuren 15a und: 15b zwei erfindungsgemäße Fußbodenpaneele, aufweisend Abstufungen und schräge Wandabschnitte an ihren Seitenflächen, vor Zusammenfügung, jeweils in einer vergrößerter Teildarstellung;
- Fig. 16: die zusammengefügten erfindungsgemäßen Fußbodenpaneele gemäß Figuren 15a und 15b, mit sichtbarem Klettverschluss, in einer Schnittdarstellung;
- Figuren 17 und 18: jeweils eine abweichende, nicht zur Erfindung gehörende Ausführungsform von zusammengefügten Fußbodenpaneelen, ebenso mit sichtbarem Klettverschluss, in einer Schnittdarstellung.

Zur besseren Verständlichkeit der Ausführungsbeispiele werden folgende Begriffe erläutert, wie sie im Zusammenhang mit der Zeichnung verwendet werden:
- Die "Trittfläche" entspricht der sich nach der Verlegung ergebenden Oberseite der Fußbodenpaneele bzw. deren Nutzschicht;
- Die "Basisfläche" entspricht einer der Trittfläche gegenüberliegenden Unterseite des Fußbodenpaneels;
- Ein "Klettverschluss-Element" bedeutet ein Hakenband, ein Pilzband oder Veloursband bzw. Flauschband; vergl. hierzu WI-KIPEDIA-Erläuterung "Klettverschluss": "Der Klettverschluss ist ein textiles, fast beliebig oft zu lösendes Verschlussmittel, das auf dem Prinzip von Klettenfrüchten beruht. Es besteht in der typischen Form aus zwei Nylonstreifen, wovon einer Widerhäkchen, der andere Schlaufen hat. Zusammengepresst ergeben sie einen haltbaren Schnellverschluss." Klettverschlüsse aus verschiedenen Materialien und für verschiedene Beanspruchungen werden z. B. angeboten von der Firma VELCRO Inc., Manchester, USA. Es lassen sich hierbei u.a. folgende Kombinationen unterscheiden: Haken- und Flauschband, Pilz- und Veloursband, Pilz- und Flauschband. Je nach betrieblicher Anforderung lassen sich unterschiedliche Klettverschluss-Elemente der vorgenannten Art verwenden.
- "Klettverschluss" ist eine Verbindung insbesondere zweier Fußbodenpaneele, die durch Zusammenfügen der miteinander wirkenden Klettverschluss-Elemente entstanden ist;
- "Stoßfläche" bzw. "Stoß" bezieht sich in vorliegendem Fall auf zwei senkrecht zur Tritt- bzw. Basisfläche gerichtete, miteinander in Kontakt stehende Flächen der Seitenflächen, insbesondere der Nutzschicht;
- "Gegenpaneel" bezieht sich auf das Fußbodenpaneel, das mit dem anderen zusammenwirkt;
- "Blockierungsmittel" bezieht sich auf parallel zur Verlegebene wirkende, herkömmliche Kupplungselemente, wie Nut und Lippe;
- "Rastverbindung" bezieht sich in vorliegendem Fall auf zusammengefügte Fußbodenpaneele, bei denen an einer geringfügig über die Stoßfläche ragenden Rastnase eine am Gegenpaneel angeordnete Stufe hakt. Die Rastverbindung wirkt senkrecht zur Verlegeebene;
- "Seitenfläche" ist die auf eine durch die Tritt- und Basisflächen begrenzte und von deren Kanten ausgehende Fläche des Fußbodenpaneels.

Begriffe, wie "oben"', "obere", "unten", "untere", "unterste", "unterhalb", "oberhalb" usw. beziehen sich auf die auf einen waagerechten Untergrund verlegten Fußbodenpaneele, wie dies auch in der Zeichnung dargestellt ist.

In Fig. 1 ist ein Fußbodenpaneel 100 bzw. 100' dargestellt, das in Draufsicht auf seine Trittfläche 11 rechteckig (vgl. Fig. 11) ist und damit zwei längliche Seitenflächen 1.2, 2.2 sowie zwei an den Schmalseiten liegende Seitenflächen 1.1, 2.1 aufweist. Das Fußbodenpaneel ist in Fig. 1 im Längsschnitt C-C gemäß Fig. 11 gezeigt.

Das aus hochwertigem Holzwerkstoff gefertigte Fußbodenpaneel 100, 100' weist jeweils eine Kernschicht 3, eine obere Nutzschicht 5 und eine Unterschicht 7 auf. Andere Schichtaufbauten und Materialien sind möglich. Die obere Nutzschicht 5 ist durch senkrecht zur Trittfläche 11 nach unten herabfallende Stoßflächen 4.1, 4.2 (vgl. Fig. 2) begrenzt.

Die Figuren 2, 3a, 3b und 4 zeigen zwei gleichartige, zusammenfügbare Fußbodenpaneelen 100, 100', die als Fußbodenpaneel und Gegenpaneel bezeichnet werden können.

Jeweils die gegenüberliegenden Schmalseiten (Seitenflächen 1.2, 2.2) der Fußbodenpaneele 100, 100' sind mit unterschiedlichen Kopfstücken ausgestattet, die bei Aufbau des Fußbodens zusammengefügt werden. So weist das Fußbodenpaneel 100 bzw. 100' ein Blockierungsmittel 50 auf, das einen über die Stoßfläche 4.1 hinausragenden Schenkel 10 aufweist, der in eine nach oben gerichtete Lippe 14 ausläuft. Ein gegenüberliegendes Blockierungsmittel 60 weist eine an der Kernschicht 3 angeformte, trapezförmige Nut 15 auf. In die Nut 15 greift die Lippe 14 des Gegenpaneels 100' ein (vgl. Fig. 2).

Die Nut 15 grenzt an ein trapezförmiges Kopfstück 9 an (vgl. Fig. 3b), dessen nach unten gerichtete Oberfläche 13 ein Klettverschluss-Element B in Form eines VELCRO-Flauschbands trägt. Vor dem Einbringen des selbstklebenden VELCRO-Flauschbands wurde die Oberfläche 13 sorgfältig entstaubt.

Die Oberfläche 13 des Kopfstücks 9 geht in eine schräge Wandfläche 16 unter Bildung einer scharfen Kante 8 über, die um einen kleinen Betrag x über die Stoßflache 4.1 ragt. Der Betrag x liegt im Bereich 0,2 bis 0,4 mm. Die schräge Wandfläche 16 mit der scharfen Kante 8 stellen ein zusätzliches Verriegelungsmittel 40 dar.

Ein mit dem zusätzlichen Verriegelungsmittel 40 zusammenwirkendes zusätzliches Verriegelungsmittel 30 ist detailiert in Figuren 2 und 3a gezeigt. Das zusätzliche Verriegelungsmittel 30 ist durch eine an der Seitenfläche 1.1 ebenso schräg verlaufende Wandfläche 6 gebildet, die in ihrem untersten Bereich gegenüber der Stoßfläche 4.1 zurückversetzt angeordnet ist und dort in den Schenkel 10 übergeht. Die Wandfläche 6 bildet mit dem Schenkel 10 und einer Innenwand 33 der Lippe 14 eine Ausnehmung 35 zur Aufnahme des Kopfstücks 9. An den Schenkel 10 ist ein Klettverschluss-Element A in Form eines selbstklebenden VELCRO-Pilzbandes aufgeklebt.

Wie die Fig. 3a zeigt, sind die Wandfläche 6 und die Innenwand 33 der Lippe 14 um einen Winkel β gegenüber einer Vertikalen V geneigt. Der Winkel β beträgt etwa 3°. Die Vertikale V verläuft senkrecht zu einer Basisfläche 12 bzw. zur Trittfläche 11 und deckt sich mit der Stoßfläche 4.1. Die geneigte Stellung der Wandfläche 6 und der Innenwand 33 entspricht dem Umriss des in Fig. 3b dargestellten Kopstücks 9.

Beim Zusammenfügen der beiden Fußbodenpaneele 100, 100' entsteht zum einen eine herkömmliche Verbindung 36 (vgl. Figuren 4 und 2), die durch die miteinander verhakten Kupplungselemente, d. h. Lippe 14 und Nut 15, verstärkt ist, zum zweiten eine Verbindung 20 (Klettverschluss) und zum dritten eine zusätzliche, den Klettverschluss stabilisierende Verriegelung in Form eines linearen Verformungsbereichs 32. Der Verformungsbereich 32 ist in Fig. 2 schematisch mit einem Kreis und in Fig. 4 mit einer parallel zur Lippe 14 verlaufenden Geraden angedeutet.

Beim Herabschwenken (vgl. Fig. 4) des Fußbodenpaneels 100' wird das Kopfstück 9 in die Ausnehmung 35 des Gegenpaneels hineingedrückt, bis sich die Klettbänder A, B miteinander verhaken, wobei die scharfe Kante 8 über die schräge Wandfläche 6 gleitet und im Endstadium des Herabschwenken ausreichend stark gegen diese Wandfläche drückt, um den Verformungsbereich 32 auf Grund der Materialelastizität der Kernschicht 3 zu bilden.

In Figuren 5, 6a, 6b ist ein Fußbodenpaneel 200 bzw. 200' dargestellt, das sich von dem oben beschriebenen Fußbodenpaneel 100 lediglich durch den Aufbau der in der Verlegeebene E zusammenwirkenden Kupplungselemente, nämlich einer nach oben zeigenden, trapezförmigen Lippe 24 und eine nach unten offenen Nut 25 unterscheidet. Die übrigen Details des Fußbodenpaneels bleiben unverändert.

Die Nut 25 weist einen Nutboden 26 auf, dessen Breitenmaß 28 größer als eine lichte Breite 17 (vgl. Fig. 6b) der Nut 25 ist. Dementsprechend verjüngt sich die an die Nut 25 angepasste Lippe 24 nach unten und bildet zusammen mit der Wandfläche 6 und dem die Lippe 24 tragenden Schenkel 10 eine trapezförmige Ausnehmung 18, in die ein ebenso trapezförmiges Kopfstücks 39 im Verlegezustand eingreift (vgl. Fig. 7). Dabei weist die Ausnehmung 18 einen Boden 21 auf, der breiter als eine lichte Breite 19 der Ausnehmung 18 ist.

Um das Hineindrücken des Kopfstücks 39 in die in ihrem oberen Bereich engere Ausnehmung 18 zu erleichtern, ist an der Lippe 24 eine abgerundete Innenkante 29 eingebracht (vgl. Fig. 12). Beim Zusammenfügen der beiden Fußbodenpaneele 200, 200' vergrößert sich der Abstand zwischen der Wandfläche 6 und der abgerundeten Innenkante 29, also die lichte Breite 19 auf Grund der Elastizität des Schenkels 10 und das Kopfstück 39 wird in die Ausnehmung 18 eingedrückt. Dabei gleitet das Kopfstück 39 über die abgerundete Innenkante 29.

Die oben beschriebene Gestaltung der Kupplungselemente trägt der Stabilität der Verbindungen der verlegten Fussbodenpaneele miteinander sowohl in Verlegeebene E, als auch senkrecht zur Verlegebene bei. Die Verbindung 20 (Klettverschluss, vgl. Fig. 7) ist auch durch zusätzliche Verriegelungselemente stabilisiert, die den linearen Verformungsbereich bilden.

Die Fig. 9 zeigt eine Verbindung zweier Fussbodenpaneele 300, 300' miteinander, deren Seitenflächen 1.1, 2.1 detailiert in Figuren 8a und 8b dargestellt sind. Die durch Klettbänder A, B hergestellte Verbindung 20 ist durch eine senkrecht zur Verlegeebene wirkende Rastverbindung 22 stabilisiert.

Die Seitenfläche 1.1 umfasst im vorliegenden Fall ein zusätzliches Verriegelungsmittel 31 (vgl. Fig. 8a), das durch einen schrägen Wandflächenabschnitt 23 und dessen Rastnase 34 gebildet ist. Die letztere ragt um einen gerinfügigen Betrag y über die Stoßfläche 4.1, der etwa 0,3 mm groß ist. Der vorspringende Schenkel 10 trägt ebenso eine nach oben zeigende Lippe 14.

An der zweiten Seitenfläche 2.1 ist ein zweites zusätzliches Verriegelungsmittel 41 (vgl. Fig. 8b) zu sehen, das von einem Kopfstück 49 und dessen Rezess 27 (Stufe) gebildet ist. Das mit einer Abrundung 42 ausgestattete Kopfstück 49 ist von der Nut 15 hinterschnitten, in die die Lippe 14 eingreift (vgl. Fig. 9).

Beim Zusammenfügen der beiden Fußbodenpaneule 300, 300' gleitet das Kopfstück mit seiner Abrundung 42 über die schräge Wandfläche (Wandflächenabschnitt 23) bis der Rezess 27 an der Rastnase 24 hakt und damit die Rastverbindung 22 bildet, d. h. eine Lage annimmt, wie es in Fig. 9 gezeigt ist.

In Fig. 10 sind zwei baugleiche Fußbodenpaneele 400, 400' dargestellt, die im Wesentlichen dem Aufbau der Fußbodenpaneele 100, 100' entsprechen. Allerdings ist das Klettverschluss-Element A (Filzband) in den Schenkel 10 bündig eingelassen.

Den Figuren 13 und 14 ist ein erfindungsgemäßes Fußbodenpaneel 500 bzw. 500' zu entnehmen, das dem Fußbodenpaneel 200, 200' gemäß Fig. 5 ähnlich ist. Der Unterschied liegt im Aufbau der Seitenflächen. So reichen die beiden Stoßflächen 4.1; 4.2 jeweils bis zu einer in der Kernschicht 3 eingebrachten Abstufung 38.1, 38.2, die sich im Verlegezustand (vgl. Fig. 14) überlappen.

Mit den Abstufungen 38.1, 38.2 kann ein Druck der vertikalen Stoßflächen 4.1: 4.2 gegeneinander im Falle der Feuchtigkeitsänderungen im Holzwerkstoff verringert und damit eine eventuelle Beschädigung der Verbindung in Folge der Quellung von Holzwerkstoff vermieden werden. Vorteilhaft ist dabei, dass die übereinander liegenden Abstufungen 38.1, 38.2 (vgl. Fig. 14) ein Spiel 45 bilden. Die Ausmaße des Spiels 45 sind geringfügig und liegen in vorliegendem Fall zwischen 0,1 mm und 0,2 mm.

Ferner gehen die Abstufungen 38.1, 38.2 jeweils in einen senkrecht in Richtung Unterschicht 7 verlaufenden Wandabschnitt 46, 47 über. Die Abstufungen 38.1, 38.2 samt Wandabschnitte 46, 47 bilden ein erstes und ein zweites zusätzliches Verriegelungsmittel 37; 43.

Der vertikale Wandabschnitt 47 schließt sich an die untere Oberfläche 13 eines trapezförmigen Kopfstücks 51, das in die bereits beschriebene Nut 25 (vgl. Fig. 5, linke Seite) übergeht.

Weiterhin sind am Fußbodenpaneel 500, 500' gleiche Teile mit gleichen Bezugszahlen, die in den Figuren 5 bis 7 und 12 auftreten, bezeichnet.

In Fig. 14 ist auch ein weiteres Spiel 44 zu sehen, das durch beide aufeinander gerichteten Stoßflächen 4.1; 4.2 gebildet ist. Das Spiel 44 liegt im Bereich zwischen 0,05 und 0,1 mm und hat auch dieselbe Aufgabe, wie das Spiel 45. Das Einbringen des Spiels 44 an den vertikalen Stoßflächen 4.1; 4.2 ist jedoch als optional zu sehen.

In Figuren 15a, 15b und 16 ist ein erfindungsgemäßes Fußbodenpaneel 600, 600' dargestellt, dessen Aufbau im Wesentlichen dem des Fußbodenpaneels 500, 500' (Figuren 13 und 14) entspricht. Weiterhin sind gleiche Teile mit gleichen Bezugszahlen, die in den Figuren 5 bis 7 und 12 auftreten, bezeichnet.

Die von den Abstufungen 38.1, 38.2 ausgehenden Wandabschnitte 46, 47 verlaufen schräg bis zum Schenkel 10 und entsprechend bis zur unteren Oberfläche 13 eines trapezförmigen Kopfstücks 48. Die freie, untere Oberfläche 13 bildet die größere Trapezbasis. Im Verlegezustand stehen die Seiten des Kopfstücks 48 mit dem Wandabschnitt 46 und einer schrägen Innenwand 52 der Lippe in flächigen Kontakt.

Die Fig. 17 zeigt schematisch zwei miteinander gekoppelte Fußbodenpaneele 700, 700', bei denen das trapezförmige Kopfstück 39 (vgl. Fig. 6b) ebenso die leicht geneigte Wandfläche 16 aufweist. Die letztere verläuft - im Verlegezustand - etwa planparallel zur Wandfläche 6 und bildet dort ein zum Ausgleich der Feuchtigkeitsänderungen vorgesehenes Spiel 53.

Die am Schenkel 10 angeordnete Lippe 24 ist ähnlich wie bei der Fig. 12 aufgebaut.

Schließlich zeigt die Fig. 18 eine abweichende Ausführungsform (Bezugszahl 800, 800') der Fußbodenpaneele. Der Schenkel 10 läuft in eine Lippe 54 aus, derer Innenwand 52 mit einer oberen Abschrägung 55 endet, die wiederum - im Verlegezustand - mit einer seitlichen Abschrägung 57 eines trapezförmigen Kopfstücks 56 kontaktiert. Das Kopfstück 56 weist eine gegenüber der Stoßfläche 4.2 zurückversetzte, seitliche Wandfläche 58 auf. Zwischen der Wandfläche 58 des Kopfstücks und der mit der Stoßfläche 4.1 in Flucht liegenden Wandfläche 6 verbleibt ein relativ großes Spiel 59.

### Bezugszeichenliste:

- 1.1, 1.2: Seitenfläche (stirnseitig an Schmalseite)
- 2.1, 2.2: Seitenfläche (in Längsrichtung verlaufend)
- 3: Kernschicht
- 4.1, 4.2: Stoßfläche
- 5: Nutzschicht
- 6: Wandfläche
- 7: Unterschicht
- 8: scharfe Kante
- 9: Kopfstück
- 10: Schenkel
- 11: Trittfläche
- 12: Basisfläche
- 13: Oberfläche
- 14: Lippe
- 15: Nut
- 16: Wandfläche
- 17: lichte Breite
- 18: Ausnehmung
- 19: lichte Breite
- 20: Verbindung (Klettverschluss)
- 21: Boden
- 22: Rastverbindung
- 23: Wandflächenabschnitt
- 24: Lippe
- 25: Nut
- 26: Nutboden
- 27: Rezeß
- 28: Breitenmaß
- 29: Innenkante
- 30, 31: Verriegelungsmittel
- 32: Verformungsbereich
- 33: Innenwand
- 34: Rastnase
- 35: Ausnehmung
- 36: Verbindung
- 37: Verriegelungsmittel
- 38.1, 38.2: Abstufung
- 39: Kopfstück
- 40, 41: Verriegelungsmittel
- 42: Abrundung
- 43: Verriegelungsmittel
- 44, 45: Spiel
- 46, 47: Wandabschnitt
- 48: Kopfstück
- 49: Kopfstück
- 50: Blockierungsmittel
- 51: Kopfstück
- 52: Innenwand
- 53: Spiel
- 54: Lippe
- 55: Abschrägung
- 56: Kopfstück
- 57: Abschrägung
- 58: Wandfläche
- 59: Spiel
- 60: Blockierungsmittel
- A: Klettband (Pilzband)
- B: Klettband (Flauschband)
- E: Verlegeebene
- V: Vertikale
- β: Winkel
- x: Betrag
- y: Betrag
- 100, 100': Fussbodenpaneel
- 200, 200': Fussbodenpaneel
- 300, 300': Fussbodenpaneel
- 400, 400': Fussbodenpaneel
- 500, 500': Fussbodenpaneel
- 600, 600': Fussbodenpaneel
- 700, 700': Fussbodenpaneel
- 800, 800': Fussbodenpaneel

## Patentansprüche

1. Satz gleicher, plattenförmiger, rechteckiger Fußbodenpaneele (500, 500'; 600, 600'), die jeweils aufweisen:
- eine Trittfläche (11),
- eine der Trittfläche (11) gegenüberliegende Basisfläche (12),
- zwei parallel zueinander liegende stirnseitige, schmale Seitenflächen (1.1, 2.1) und zwei übrige, in Längsrichtung verlaufende, ebenso zueinander parallele Seitenflächen (1.2, 2.2), wobei alle Seitenflächen (1.1, 2.1; 1.2, 2.2) durch die Trittfläche (11) und Basisfläche (12) begrenzt sind,
- wenigstens ein Paar von an den Seitenflächen des Fußbodenpaneels eingearbeiteten, zueinander kompatiblen Blockierungsmitteln (50; 60), mit denen das Fußbodenpaneel (500; 600) gegenüber einem benachbarten gleichen Fußbodenpaneel (500', 600') zumindest in einer Verlegeebene (E) festlegbar ist,
- wenigstens ein Paar von an den selben Seitenflächen des Fußbodenpaneels angeordneten, aneinander haftenden KlettverschlussElementen (A; B), mit denen das Fußbodenpaneel (500; 600) gegenüber dem benachbarten Fußbodenpaneel (500'; 600') zumindest senkrecht zur Verlegeebene (E) festlegbar ist,
- wobei das eine Blockierungsmittel (50) einen über die Stossfläche (4.1) hinausragenden Schenkel (10) aufweist, der in eine auf die Nutzschicht (5) gerichtete Lippe (24) ausläuft,
- wobei das andere Blockierungsmittel (60) eine an der Kernschicht (3) eingearbeitete Nut (25) aufweist, in die die Lippe (24) des benachbarten gleichen Fußbodenpaneels eingreift und die in das Kopfstück (48, 51) übergeht,
- wobei
- das Fußbodenpaneel wenigstens ein erstes, zusätzliches Verriegelungsmittel (37) und wenigstens ein zweites, im Material des Fußbodenpaneels geformtes, mit dem ersten zusammenwirkendes zusätzliches Verriegelungsmittel (43) aufweist,
- die beiden zusätzlichen Verriegelungsmittel (37; 43) die Verbindung (20) stabilisieren, welche durch die Klettverschluss-Elemente (A; B) gebildet ist, **dadurch gekennzeichnet, dass**
- die Nut (25) des anderen Blockierungsmittels (60) einen Nutboden (26) aufweist, dessen Breitenmaß (28) größer als eine lichte Breite der Nut (25) ist,
- die Lippe (24) des einen Blockierungsmittels (50) sich in Richtung Unterschicht (7) derart verjüngt, dass sich mit einem Wandabschnitt (46) und dem die Lippe (24) tragenden Schenkel (10) eine Ausnehmung (18) bildet, in die das Kopfstück (48; 51) eingreift,
- die Ausnehmung (18) einen Boden (21) aufweist, der breiter als eine lichte Breite (19) der Ausnehmung (18) ist,
weiter **dadurch gekennzeichnet,**
- **dass** die beiden Stossflächen (4.1; 4.2) jeweils bis zu einer in der Kernschicht (3) eingebrachten Abstufung (38.1, 38.2) reichen, die das besagte erste und zweite zusätzliche Verriegelungsmittel (37; 43) bilden, und dass die Stossflächen (4.1; 4.2) und/oder die Abstufungen (38.1, 38.2) ein Spiel (44; 45) bilden.

2. Satz nach Anspruch 1, **dadurch gekennzeichnet, dass** sich die eine Abstufung (38.1) an den senkrecht oder schräg in Richtung Unterschicht (7) verlaufenden Wandabschnitt (46) anschließt,
- die andere Abstufung (38.2) ebenso in einen senkrecht oder schräg in Richtung Unterschicht (7) verlaufenden Wandabschnitt (47) übergeht, wobei die Wandabschnitte (46; 47) zweier sich benachbarten Fußbodenpaneele im verbundenen Zustand teilweise miteinander kontaktieren.

3. Satz nach Anspruch 1 und 2, **dadurch gekennzeichnet, dass** die Klettverschluss-Elemente (A, B) ein Paar von Flausch- und Pilzbändern oder Häkchenbändern umfassen.

4. Flächenbelag, bestehend aus gefügten Fußbodenpaneelen nach einem der Ansprüche 1 bis 3.

## Claims

1. Set of identical, plate-shaped, rectangular floor panels (500, 500'; 600, 600') which each comprise:
- a stepping surface (11),
- a base surface (12) opposite the stepping surface (11),
- two mutually parallel, end-side, narrow lateral surfaces (1.1, 2.1) and two other, likewise mutually parallel lateral surfaces (1.2, 2.2) which extend in the longitudinal direction, wherein all the lateral surfaces (1.1, 2.1; 1.2, 2.2) are delimited by the stepping surface (11) and base surface (12),
- at least one pair of mutually compatible locking means (50; 60) incorporated in the lateral surfaces of the floor panel, by means of which the floor panel (500; 600) can be fixed with respect to an adjacent, identical floor panel (500', 600') at least in a laying plane (E),
- at least one pair of mutually adhering hook-and-loop fastener elements (A; B) arranged on the same lateral surfaces of the floor panel, by means of which the floor panel (500; 600) can be fixed with respect to the adjacent floor panel (500'; 600') at least perpendicular to the laying plane (E),
- wherein one locking means (50) has a limb (10) protruding beyond the abutting surface (4.1) and running out into a lip (24) directed towards the wear layer (5),
- wherein the other locking means (60) has a groove (25) incorporated in the core layer (3), into which the lip (24) of the adjacent, identical floor panel engages and which transitions into the headpiece (48, 51),
- wherein the floor panel comprises at least one first additional latching means (37) and at least one second additional latching means (43) which co-operates with the first latching means and is formed in the material of the floor panel,
- the two additional latching means (37; 43) stabilise the connection (20) which is formed by the hook-and-loop fastener elements (A; B),
**characterised in that**
- the groove (25) of the other locking means (60) has a groove base (26), whose width dimension (28) is greater than a clear width of the groove (25),
- the lip (24) of the one locking means (50) tapers in the direction of a sublayer (7) such that a recess (18) is formed by a wall section (46) and the limb (10) supporting the lip (24), the headpiece (48; 51) engaging into the recess,
- the recess (18) has a base (21) which is wider than a clear width (19) of the recess (18),
further **characterised in that**
- the two abutting surfaces (4.1; 4.2) each extend as far as a step (38.1, 38.2) introduced in the core layer (3), which steps form said first and second additional latching means (37; 43),
and **in that** the abutting surfaces (4.1; 4.2) and/or the steps (38.1, 38.2) form a gap (44; 45).

2. Set as claimed in claim 1, **characterised in that** one step (38.1) is connected to the wall section (46) extending perpendicularly or obliquely in the direction of the sublayer (7),
- the other step (38.2) likewise transitions into a wall section (47) extending perpendicularly or obliquely in the direction of the sublayer (7), wherein the wall sections (46; 47) of two adjacent floor panels partly contact each other in the connected state.

3. Set as claimed in claims 1 and 2, **characterised in that** the hook-and-loop fastener elements (A, B) include a pair of frieze and mushroom tapes or hooklet tapes.

4. Surface covering, consisting of assembled floor panels as claimed in any one of claims 1 to 3.

## Revendications

1. Kit de panneaux de sol (500, 500' ; 600, 600') rectangulaires, en forme de plaque, identiques qui présentent chacun :
- une surface de marche (11),
- une surface de base (12) opposée à la surface de marche (11),
- deux surfaces latérales (1.1, 2.1) étroites, côtés avant se trouvant parallèles l'une à l'autre et deux surfaces latérales (1.2, 2.2) restantes, s'étendant dans le sens longitudinal, parallèles aussi l'une à l'autre, dans lequel toutes les surfaces latérales (1.1, 2.1 ; 1.2, 2.2) sont délimitées par la surface de marche (11) et la surface de base (12),
- au moins une paire de moyens de blocage (50 ; 60) compatibles l'un à l'autre, intégrés sur les surfaces latérales du panneau de sol, avec lesquels le panneau de sol (500 ; 600) peut être fixé par rapport à un panneau de sol (500', 600') identique contigu au moins dans un plan de pose (E),
- au moins une paire d'éléments à fermeture autoagrippante (A ; B) adhérant l'un à l'autre, agencés sur les surfaces latérales identiques du panneau de sol, avec lesquels le panneau de sol (500 ; 600) peut être fixé par rapport au panneau de sol (500' ; 600') contigu au moins perpendiculairement au plan de pose (E),
- dans lequel l'un moyen de blocage (50) présente une branche (10) dépassant au-delà de la surface de joint (4.1) qui sort dans une lèvre (24) dirigée vers la couche utile (5),
- dans lequel l'autre moyen de blocage (60) présente une rainure (25) intégrée sur la couche centrale (3), dans laquelle la lèvre (24) du panneau de sol identique contigu s'engage et qui passe dans la pièce de tête (48, 51),
- dans lequel le panneau de sol présente au moins un premier moyen de verrouillage supplémentaire (37) et au moins un second moyen de verrouillage (43) supplémentaire formé dans le matériau du panneau de sol, coagissant avec le premier,
- les deux moyens de verrouillage (37 ; 43) supplémentaires stabilisent la liaison (20) qui est formée par les éléments à fermeture autoagrippante (A ; B), **caractérisé en ce que**
- la rainure (25) de l'autre moyen de blocage (60) présente un fond de rainure (26), dont la dimension de largeur (28) est plus grande qu'une largeur intérieure de la rainure (25),
- la lèvre (24) d'un moyen de blocage (50) se rétrécit en direction de la sous-couche (7) de telle manière qu'un évidement (18) se forme avec une section de paroi (46) et la branche (10) portant la lèvre (24), dans lequel la pièce de tête (48 ; 51) s'engage,
- l'évidement (18) présente un fond (21) qui est plus large qu'une largeur intérieure (19) de l'évidement (18), **caractérisé en outre en ce que**
- les deux surfaces de joint (4.1 ; 4.2) atteignent respectivement un échelonnement (38.1, 38.2) introduit dans la couche centrale (3), qui forment lesdits premier et second moyens de verrouillage supplémentaires (37 ; 43),
et **en ce que** les surfaces de joint (4.1 ; 4.2) et/ou les échelonnements (38.1, 38.2) forment un jeu (44 ; 45).

2. Kit selon la revendication 1, **caractérisé en ce que** l'un échelonnement (38.1) se raccorde à la section de paroi (46) s'étendant perpendiculairement ou en biais en direction de la sous-couche (7),
- l'autre échelonnement (38.2) passe aussi dans une section de paroi (47) s'étendant perpendiculairement ou en biais en direction de la sous-couche (7), dans lequel les sections de paroi (46 ; 47) de deux panneaux de sol contigus se touchent partiellement l'un l'autre à l'état relié.

3. Kit selon les revendications 1 et 2, **caractérisé en ce que** les éléments à fermeture autoagrippante (A, B) comportent une paire de bandes à poils longs et champignon ou bandes à petits crochets.

4. Revêtement de surface se composant de panneaux de sol assemblés selon l'une des revendications 1 à 3.
